# FASCICULE DE BREVET EUROPEEN

(11) **EP 0 187 083 B1**
(45) Date de publication et mention de la délivrance du brevet: **03.02.1988**
(21) Numéro de dépôt: 85402431.2
(22) Date de dépôt: 06.12.1985
(51) Int. Cl.: B65D 27/10, B31B 27/00, B31B 41/00

(54) **Assemblages continus de plis postaux ou autres**
Anhaltende Verbindung von Postbriefen oder dergleichen
Continuous assembly of postal letters or the like

(30) Priorité: 07.12.1984 FR 8418738
(43) Date de publication de la demande: 09.07.1986
(73) Titulaire: HERVE ET FILS SA (Société anonyme), F-75019 Paris (FR)
(72) Inventeur: Denay, André Maxime Joseph, F-93160 Noisy le Grand (FR)
(74) Mandataire: Chambon, Gérard

(56) Documents cités:
- EP-A- 0 051 076
- DE-A- 2 717 848

## Description

L'invention concerne les plis qui se présentent en bande continue pour la correspondance ou la diffusion d'informations confidentielles.

De telles bandes sont constituées par des liasses de feuillets continus, pliées en paravent dont chaqué volet constitué un pli unitaire. Ces produits auxquels on donne généralement la dénomination anglaise de "mailers"' permettent une édition sur une machine imprimante telle que l'imprimante d'un ordinateur, d'un matériel électro comptable ou autre. Le feuillet inférieur de la liasse est destiné à former pour chacun des volets du pliage en paravent, c'est-à-dire pour chacun des plis unitaires, le dos de l'enveloppe du pli considéré, tandis que le feuillet supérieur forme les faces des enveloppes. Tous les feuillets intermédiaires sont destinés à constituer les documents intérieurs ou inserts de chacun des plis. Selon des dispositions connues (plages carbonées, papiers chimiques ou autoreproducteurs éventuellement zonés, etc.) la frappe de l'imprimante est reportée sélectivement sur certains des feuillets, donc sur certains des documents intérieurs, tandis que des mentions non personnalisées, c'est-à-dire idéntiqués pour tous les plis, sont imprimées sur un ou plusieurs feuillets avant leur assemblage.

Les feuillets inférieur et supérieur au moins sont réunis par collage le long de leurs bords latéraux et, transversalement, en tête et en pied de chaque pli.

Après le passage dans l'imprimante la liasse est amenée à un dispositif de mise à l'unité où les plis sont séparés les uns des autres le long des lignes de pliage en paravent soit par rupture par traction, soit par coupe (massicot).

Il existe de nombreux types de tels assemblages de plis unitaires qui sont utilisés de plus en plus fréquemment pour la diffusion d'informations confidentielles personnalisées ou pour la correspondance de masse: publicité personnalisée, avis d'échéance factures, relevés, règlements, etc. Cependant, ils présentent tous un certain nombre d'inconvénients dont le plus important est certainement le mode d'impression des inserts. En effet, le fait que les inserts ne sont jamais en position d'original, interdit leur exploitation en lecture optique ou magnetique (aucun d'eux ne peut constituer un titre universel de paiement par exemple) et impose l'utilisation d'une imprimante à impact (marteaux ou aiguilles), alors que les performances de ces machines apparaissent de plus en plus comme insuffisantes et qu'elles sont destinées à être remplacées par des imprimantes sans déplacement mécanique (imprimantes à jets d'encre ou imprimantes à laser par exemple).

Pour obvier à cet inconvénient majeur, il a été imaginé un procédé et une machine de fabrication de mailers dans lesquels les inserts provenant de nappes continues sont sectionnés et introduits entre les feuillets inférieur et supérieur après leur passage dans l'imprimante (brevet européen 51099 au nom de la même déposante). Bien entendu, les dimensions de chaque insert sont inférieures à celles des volets des feuillets inférieur et supérieur et chaque volet de l'un et/ou l'autre de ces feuillets comporte un encadrement formé par un filet de colle activable par la chaleur, le scellement des plis s'effectuant chez l'utilisateur, avant la mise à l'unité par passage dans un poste de thermocollage.

L'objet de l'invention est défini par la revendication 1. Il reside dans une disposition particulière des inserts provenant d'au moins deux nappes superposées, chaque nappe étant constituée par un feuillet continu distinct ou par l'un des panneaux d'un feuillet continu plié longitudinalement.

Selon l'invention, l'un au moins des deux inserts superposés est muni, au moins partiellement, dans une zone déterminée, d'une enduction d'adhésif activable par la chaleur, qui entraîne le collage des deux inserts considérés sur une plage ou le long de lignes correspondant à cette enduction, lors du passage dans le poste de scellement par thermocollage.

Ainsi, l'on profite de l'apport obligatoire de chaleur et de pression pour réaliser, à l'intérieur même de chaque pli unitaire, la création d'un nouvel objet par superposition et solidarisation des inserts ou d'une partie détachable de ces derniers. Ce nouvel objet peut correspondre à des buts très divers. Ce peut être une liasse de tickets ou d'étiquettes. Le plus souvent cependant, on réalise ainsi une enveloppe retour pour un moyen de paiement ou une partie détachable de l'insert (bon de commande, demande de renseignements, etc.). Une application intéressante par son aspect économique, consiste à fabriquer ainsi, par superposition et collage de deux plages de mêmes dimensions, une carte réponse suffisamment rigide pour être expediée par poste, à partir d'un insert plié ayant un grammage relativement faible. Il suffit pour cela que la carte ainsi formée soit séparable du reste grâce à un entourage de perforations detachables, et on réalise ainsi en poids une économie importante de papier.

L'invention sera mieux comprise à la lecture de la description qui va suivre et qui se réfère aux dessins annexés dans lesquels:
- la figure 1 montre schématiquement la fabrication d'un mailer à insert libre,
- la figure 2 représente, à plus grande échelle, le détail de l'insert de la figure 1,
- la figure 3 montre l'insert tel qu'il est reçu par le destinataire,
- la figure 4 est une variante du mailer avec son insert,
- les figures 5A-5_{C} correspondent à une réalisation avec deux inserts pliés à l'italienne dont l'un permet la formation d'une enveloppe retour,
- les figures 6A-6_{c}, semblables aux figures 5A-5_{c}, montrent la réalisation d'une enveloppe retour avec des inserts pliés à la française en accordéon, après impression à 90 degrés.

L'application représentée par les figures 1-3 est celle du façonnage d'une carte réponse à partir d'un feuillet continu intermédiaire relativement mince.

A la figure 1, l'assemblage comporte trois feuillets, à savoir un feuillet inférieur 11, un feuillet supérieur 12, et un feuillet intermédiaire 10. Chacun desdits feuillets comporte le long de l'un au moins de ses bords longitudinaux des perforations marginales (10b, 11b, 12b) et est guidé et entraîné le long d'un circuit respectif, symbolisé ici par un rouleau support (14, 15, 16), par des entraîneurs à picots (17, 18, 19).

Seul le feuillet 10, avant de se présenter à l'entrée de son circuit, passe dans une imprimante (non représentée). Chaque feuillet porte des lignes transversales d'affaiblissement (10a, 11a, 12a) équidistantes, deux lignes successives délimitant un volet correspondant à un pli unitaire. Sur les feuillets inférieur 11 et supérieur 12, l'espacement E₁ des lignes d'affaiblissement est plus grand que celui E₂ présenté par les lignes d'affaiblissement 10a du feuillet intermédiaire 10.

Lorsqu'on parle d'un "feuillet" intermédiaire 10, il doit être bien compris qu'il s'agit d'un ensemble continu dont chaque tronçon doit être logé à l'intérieur d'un pli unitaire respectif, mais que ce feuillet comporte, comme il a été dit, au moins deux nappes, soit qu'il forme lui-même une liasse mince de plusieurs bandes continues, soit parce qu'il résulte du pliage longitudinal d'une bande large. Dans ce dernier cas, qui est celui représenté, un poste de pliage classique 31 est disposé à l'entrée du circuit du feuillet 10.

L'un au moins des feuillets inférieur 11 et supérieur 12 porte des moyens de scellement le long de ses bords longitudinaux (à l'intérieur par rapport aux marges perforées d'entraînement) et des moyens de scellement chevauchant les lignes transversales d'affaiblissement 11a, 12a, ces moyens de scellement etant activables par chaleur et pression. L'assemblage s'effectue dans un poste 20 de scellement dont l'entrée est constituée par une paire de rouleaux entraîneurs 13 roulant l'un sur l'autre, et entre lesquels sont engagés les divers feuillets, éventuellement après passage sur des rouleaux de renvoi 21. Dans le poste de scellement, les feuillets supérieur et inférieur sont solidarisés, sur toute la périphérie de chacun de leurs volets grâce à des cylindres presseurs 22 chauffants.

Pour disposer un document intérieur dans chacun des plis, c'est-à-dire pour introduire un tronçon de feuille entre les feuillets supérieur et inférieur, sans que ledit tronçon puisse être "pris" par le scellement, mais au contraire reste libre à l'intérieur du plis scellé afin de ne pas gêner son extraction par le destinataire, les dispositions suivantes ont été prises.

Le feuillet intermédiaire 10 est, après pliage, un peu moins large que les feuillets 11 et 12. Comme il a été dit, la hauteur'Ë₂ des volets du feuillet 10 est inférieur à la hauteur E₁ des volets des feuillets 11 et 12. La différence de largeur et de hauteur des volets de la bande 10 par rapport à ceux des bandes 11 et 12 est au moins égale à deux fois la largeur d'un filet de scellement pour que le document intérieur puisse tenir entièrement à l'intérieur du cadre de scellement. Il suffit alors que le bord supérieur d'un volet du feuillet 10 soit engagé entre les rouleaux entraîneurs 13 légèrement plus tard que les bords supérieurs des volets des feuillets 11 et 12 et que ledit volet intermédiaire se soit détaché de la bande continue 10 pour se loger convenablement entre les feuillets 11 et 12. Pour cela, il faut respecter une certaine dynamique, clairement formulée dans le brevet europeen 5 1099 précité et qui est étrangère à l'objet de la présente invention.

A la figure 2, est représenté, à plus grande échelle, le feuillet 10 tel qu'il apparaît après son passage dans l'imprimante mais avant son pliage longitudinal. L'insert comporte des mentions préimprimées diverses, de caractère général, identiques sur tous les volets, telles 28a-28d et des mentions personnalisées portées par l'imprimante, telles que 29a, 29b et les adresses 29c, le texte central 30 pouvant être une juxtaposition de mentions préimprimées et de mentions portées par l'imprimante. Dans chaque volet, les bandes longitudinales 32a et 32b, disposées de part et d'autre de la partie centrale 33, dont elles sont séparées par une ligne 35a, 35b de perforations détachables, ont la même largeur et sont destinées à être solidarisées par collage pour constituer une carte réponse 34 (fig.3). Pour ce faire, l'une au moins, 32a, de ces bandes comporte sur chaque volet un encadrement 36 de colle thermo-activable disposé sur la face du feuillet 10 opposée à la face imprimée visible sur la figure 2. Après pliage longitudinal, les bords perforés superposés du feuillet 10 sont détachés par le coupe-rive 26 (fig.1) et à la fin du traitement, lors du scellement des plis dans le poste 20 et avant la mise à l'unité, la pression et la chaleur appliquées par les rouleaux 22 entraînent le thermocollage du verso de la bande 32a sur le verso de la bande 32b. Après mise à l'unité, les plis unitaires peuvent être postés, les adresses 29c des destinataires étant lues à travers les fenêtres 27 prévues dans le feuillet 12 (fig.1).

Chaque destinataire, après ouverture du pli, extrait l'insert qui se présente alors comme le montre la figure 3. Après l'avoir sectionné le long de la ligne 37 formée par la superposition des lignes 35a, 35b de perforations détachables, il a en mains d'une part, la partie centrale 33 pliée qu'il lui suffit de déployer pour prendre connaissance du message qui lui est adressé et, d'autre part, la carte réponse 34 qu'il doit remplir, selon les directives 30, avant de la réexpédier. Il faut remarquer que la carte 34 a une epaisseur double de celle du feuillet 10, ce qui correspond à une économie importante puisque pour obtenir le même grammage pour la carte 34, sans réaliser le thermocollage, il aurait fallu doubler le poids de la partie 33.

Comme il a été dit ci-avant, par le même moyen, on peut façonner, à l'intérieur de chaque pli, un objet autre que la carte réponse de l'exemple qui vient d'être décrit.

C'est ainsi que les figures 4, 5A-5_{c} et 6A-6c, montrent, à titre d'exemples non limitatifs, trois autres possibilités d'objets façonnés à l'intérieur même de l'enveloppe aller.

A la figure 4, il s'agit encore d'une carte réponse mais se présentant dans le sens transversal. Il n'y a pas de différence fondamentale avec la réalisation des figures 2 et 3, si ce n'est que l'adresse du premier destinataire figure sur ce qui sera ultérieurement le verso de la carte T 34'.

Les figures 5A-5_{C} montrent une réalisation de l'invention avec deux inserts 40 et 41 pliés à l'italienne. L'insert 40 a reçu, dans la zone 40a, l'adresse du destinataire initial et le reste de sa surface constitue un message dont une partie peut être, éventuellement, détachable pour être retournée au premier expéditeur. Cet insert 40 ne subit donc aucune transformation au cours du scellement du pli initial. Par contre, l'insert 41 comporte, sur ses deux bords longitudinaux 41 a et 41 b, des traits 42 de colle activable par la chaleur, de manière à former, après passage dans le poste de scellement 20 (fig.1) une enveloppe retour 43 fermée sur trois côtés. Les traits de colle 42 s'arrêtent à quelque 20 mm des bords latéraux 41 c de l'insert 41, de manière à ménager l'accès à la pellicule de protection 44 d'une bande adhésive destinée au scellement de l'enveloppe retour.

Sur les figures 6A-6_{c}, on retrouve, entre les feuillets 11 et 12 formant le dessus et le dessous des enveloppes aller, deux inserts 50 et 51. Cependant, dans cet exemple, ces inserts reçoivent une impression à 90 degrés et sont pliés à la française, en accordéon, de trois volets chacun. Comme dans l'exemple précédent, l'insert 50 reçoit l'adresse du destinataire initial et un message personnalisé au moins partiellement. L'insert 51 est destiné à constituer une enveloppe retour et pour cela est muni de traits 52 de colle activable par la chaleur le long des bords latéraux de l'un de ses trois volets. Lorsque, après passage dans le poste de scellément 20 du pli initial, les traits de colle 52 solidarisent les bords latéraux du volet qui les portent avec ceux du volet sur lequel ils sont appliqués par le pliage, l'insért 51 forme une enveloppe 53 de retour pour un titre de paiement ou tout autre document de réponsé. Le scellement de l'énveloppe retour péut être réalisé, comme dans l'exemple des figures 5A-5_{c}, à l'aide d'une bande adhésive munié d'une pellicule de protection, le rabat formé, par le troisième volet 51 a de l'insert pouvant alors constituer, par exemple, un accusé de réception du pli-réponse. Une autre possibilite consiste à prévoir, sur le volet 51 a, une ligne de rupture 54 permettant de détacher une partie 55 pouvant être un accusé de réception en laissant, attaché à l'enveloppe retour, un rabat 56 portant le moyen de scellement (dans ce cas, si l'enveloppe retour est une enveloppe T, l'adresse du second destinataire et le T seront imprimés sur la face de l'enveloppe formée par le volet intermédiaire, contrairement à ce qui est représenté à la figure 6_{B}).

Les quelques exemples qui viennent d'être décrits montrent que l'on peut imaginer de façonner, à l'intérieur du pli initial, au moins un nouvel objet plus ou moins complexe.

## Revendications

1. Assemblage continu de plis postaux ou vautres du type dans lequel les feuillets continus supérieur (12) et inférieur (11) formant respectivement les faces et les dos des enveloppes sont réunis entre eux en fin de façonnage, dans un poste de scellement (20), par thermocollage pour enserrer des documents intérieurs ou inserts qui sont libres et introduits entre lesdits feuillets après leur passage dans une imprimante, caractérisé en ce que les inserts proviennent du séctionnement transversal d'au moins deux nappes minces superposées, chaque nappe étant constituée par un feuillet continu distinct ou par l'un des panneaux d'un feuillet continu (10) plié longitudinalement, qu'au moins l'une de ces nappes est munie le long de lignes (35) et/ou autour de plages déterminées d'une enduction de colle activable par la chaleur, de manière telle que le passage de l'assemblage dans le poste de scellement (20) entraîne la création, à l'intérieur de chaque pli unitaire d'un nouvel objet (34) par superposition et solidarisation des inserts ou d'une partie détachable (32a, 32b) de ces derniers.

2. Assemblage selon la revendication 1, caractérisé en ce que l'objet façonné à l'intérieur de chaque pli unitaire est une carte réponse (34) dont l'épaisseur est ainsi double de celle du feuillet (10) dont elle est issue.

3. Assemblage selon la revendication 1, caractérisé en ce que l'objet façonné à l'intérieur de chaque pli unitaire est une enveloppe retour (43, 53).

4. Assemblage selon la revendication 1, caractérisé en ce que l'objet façonné à l'intérieur de chaque pli unitaire est une liasse de tickets ou d'étiquettes.

## Claims

1. A continuous assembly of postal or other covers of the kind in which the continuous sheets at the top (12) and the bottom (11) respectively forming the fronts and the backs of the envelopes are joined together at the end of the production process in a sealing station (20) by heat sealing to enclose internal documents or inserts which are free and introduced between said sheets after they have passed through a printer, characterised in that the inserts are formed by transversely cutting at least two thin strips placed one on top of the other, each strip being constituted by a separate continuous sheet or by one of the panels of a continuous sheet (10) folded longitudinally, in that at least one of these strips is impregnated with glue that can be activated by heat along lines (35) and/or around pre-determined zones so that passing the assembly through the sealing station (20) leads to the creation of a new object (34) inside each individual cover through superposition and interlocking of the inserts or a detachable part (32a, 32b) of the latter.

2. An assembly as in claim 1, characterised in that the object produced inside each individual cover is a reply card (34) the thickness of which is thus double that of the sheet (10) from which it originated.

3. An assembly as in claim 1, characterised in that the object produced inside each individual cover is a reply envelope (43, 53).

4. An assembly as in claim 1, characterised in that the object produced inside each individual cover is a bundle of tickets or labels.

## Patentansprüche

1. Zusammenhängende Einheit von Brief- oder anderen Umschlägen der Art, bei der die zusammenhängenden oberen (12) und unteren (11) Blätter, die jeweils die Vorder- oder Rückseiten der Umschläge bilden, am Schluß der Herstellung nach dem Durchgang durch einen Drucker in einer Verschlußeinrichtung (20) durch Wärmeverkleben miteinander verbunden werden, um die inneren Dokumente oder Einlagen, die frei zwischen den genannten Blättern eingeführt sind, einzuschließen, dadurch gekennzeichnet, daß die Einlagen beim Durchtrennen in Querrichtung von mindestens zwei übereinanderliegenden dünnen Bändern entstehen, wobei jedes Band entweder durch ein separates, zusammenhängendes Blatt oder durch eines der Teile eines in Längsrichtung gefalteten zusammenhängenden Blattes (10) gebildet ist, mindestens eines dieser Bänder längs der Linien (35) und/oder um bestimmte Bereiche herum derart mit einem Überzug aus wärmeaktivierbarem Klebstoff versehen ist, daß der Durchgang der Einheit durch die Verschlußeinrichtung (20) im Inneren jedes einheitlichen Umschlages einen neuen Gegenstand (34) durch Übereinanderlegen und Verbinden von Einlagen oder eines abtrennbares Teiles (32a, 32b) derselben entstehen läßt.

2. Einheit nach Anspruch 1,
dadurch gekennzeichnet, daß der im Inneren jedes einheitlichen Umschlages gebildete Gegenstand eine Antwortkarte (34) ist, deren Dicke auf diese Weise das Doppelte der Dicke des Blattes (10) ist, aus der sie entstanden ist.

3. Einheit nach Anspruch 1, dadurch gekennzeichnet, daß der im Inneren jedes einheitlichen Umschlages gebildete Gegegenstand ein Rücksendeumschlag (43, 53) ist.

4. Einheit nach Anspruch 1, dadurch gekennzeichnet, daß der im Inneren jedes einheitlichen Umschlages gebildete Gegenstand ein Bündel von Billets oder Etiketten ist.
